# EUROPÄISCHE PATENTSCHRIFT

(11) **EP 0 377 052 B1**
(45) Veröffentlichungstag und Bekanntmachung des Hinweises auf die Patenterteilung: **06.07.1994**
(21) Anmeldenummer: 89906486.9
(22) Anmeldetag: 18.04.1989
(51) Int. Cl.: E21C 37/06, E21C 37/02

(54) **ARBEITSELEMENT**
POWER ELEMENT
ELEMENT DE TRAVAIL

(30) Priorität: 06.05.1988 SU 4413719
(43) Veröffentlichungstag der Anmeldung: 11.07.1990
(73) Patentinhaber: GORNO-ALTAISKY GOSUDARSTVENNY PEDAGOGICHESKY INSTITUT, Gorno-Altaisk, 659700 (SU)
(72) Erfinder: LEBEDEV, Jury Alfredovich, Gorno-Altaisk, 659700 (SU)
(74) Vertreter: Füchsle, Klaus, Dipl.-Ing.
(86) Internationale Anmeldenummer: SU8900101
(87) Internationale Veröffentlichungsnummer: WO8911023

(56) Entgegenhaltungen:
- FR-A- 1 055 473
- SU-A- 1 059 173
- US-A- 3 558 191
- US-A- 3 572 840
- US-A- 4 168 862
- US-A- 4 690 460

## Beschreibung

Die vorliegende Erfindung bezieht sich auf den Bergbau, insbesondere auf ein Kraftübertragungselement.

Zur Zeit finden im Bergbau und im Bauwesen hydraulische Keile starke Verwendung, deren konstruktive Ausführung die Möglichkeit einer weiteren Erhöhung der von ihnen entwickelten gerichteten Kraft ohne Vergrößerung von Abmessungen und Gewicht praktisch erschöpft hat.

Außerdem erhöht die Anordnung des Antriebs des hydraulischen Keils außerhalb der Bohrung bzw. des Bohrlochs ebenfalls das Gewicht des hydraulischen Keils, weil die Dicke der Wände des Hydraulikzylinders bei Druckerhöhung in seinem Hydrauliksystem vergrößert werden muß.

Die Anordnung des Arbeitsorgans des hydraulischen Keils nur im Mundteil des Bohrlochs bzw. der Bohrung schränkt wesentlich das Einsatzgebiet der hydraulischen Keile und die maximale Speltungskraft ein, weil die gerichtete Ausbreitung des Risses nur in der unmittelbaren Nähe des Arbeitsorgans möglich ist, während die Konzentration der Belastung im Mund des Bohrlochs bzw. der Bohrung zu an der Oberfläche erfolgenden Abspaltungen des zu spaltenden Objektes nicht zur Bildung einer vorgegebenen Spaltungsebene führen kann.

Eine Vergrößerung der gerichteten Spaltungskraft wurde bei der Schaffung einer grundsätzlich neuen Konstruktion eines "Kraftübertragungselementes" möglich (nach SU-A-1,033,819).

Es ist ein Kraftübertragungselement bekannt, das ein entlang seiner Längsachse geteiltes Gehäuse einschließt, in dessen Innerem eine elastische rohrförmige Kammer koaxial angeordnet und zwei spreizende Einsätze untergebracht sind, von denen jeder sich auf der Seite der Teilungslinie des Gehäuses befindet. In der zur Gehäuseachse senkrechten Ebene weist der Einsatz einen trapezförmigen Querschnitt auf, dessen größere Grundlinie sich an der elastischen Kammer abstützt, wahrend sich die Schenkel an der Innenwand des Gehäuses abstützen. Außerdem enthalt das Kraftübertragungselement zwei Fassungen, wobei in jeder ein zur Zuführung eines Arbeitsmediums in den Hohlraum der elastischen Kammer bestimmter Stutzen angeordnet ist. Jedes der Enden der elastischen Kammer befindet sich zwischen dem Stutzen und der Fassung. Im Hohlraum der elastischen Kammer ist entlang ihrer Längsachse ein perforierter röhrenartiger Kern angeordnet. Jedes seiner Enden ist als Stutzen ausgebildet. Jede der Fassungen stellt eine Büchse mit einem Innengewinde dar, des mit einem Außengewinde des Stützens im Eingriff steht. Somit sind die Fassungen mittels des röhrenartigen Kernes starr miteinander verbunden. Die Fassungen sind zur hermetischen Abdichtung der Enden der elastischen Kammer bestimmt.

Bei der Zuführung des unter Druck stehenden Arbeitsmediums in den Innenraum der elastischen Kammer findet eine Verbreiterung der Gehauseteile sowohl durch die elastische Kammer, als such durch die spreizenden Einsatze statt. Machteilig bei dem bekannten Kraftübertragungselement ist dessen niedriger Wirkungsgrad.

Unter dem Wirkungsgrad wird das Verhältnis der vom Kraftübertragungselement in einer vorgegebenen Richtung entwickelten Kraft zur Kraft verstanden, die von der elastischen Kammer entwickelt wird. Daher hat das bekannte Kraftübertragungselement keine breite Anwendung beim Losreißen der Monolithe von einem Massiv eines Natursteins, z.B. Granit, gefunden, da die Kraft, die von der Kammer entwickelt wird, nur begrenzt ist, z.B. 10 MPa. Deswegen kann das Kraftübertragungselement keine erforderliche Kraft in der vorgegebenen Richtung, d. h. in der zur Abspaltungsebene senkrechten Richtung, entwickeln. Dies erklärt sich dadurch, daß erhebliche axiale Belastungen, die im röhrenartigen Kern entstehen, den letzteren ausdehnen. Dies hat zur Folge, daß zwischen dem Stirnende des Gehäuses und dem der elastischen Kammer zugekehrten Stirnende jeder der Fassungen ein Spalt entsteht. In diesen Spalt erfolgt ein "Ausfließen" des Materials der elastischen Kammer, und es kommt dann zum Riß der letzteren. Infolge der Ausdehnung des Kerns wird überdies die hermetische Abdichtung der Stirnenden der elastischen Kammer geschwächt, was zu Leckverlusten des Arbeitsmittels führt. Man kann die Ausdehnung des Kernes durch Vergrößerung seiner Querschnitttsfläche vermindern. Dies führt aber zu einer drastischen Zunahme der Abmessungen und der Metallintensität dem Kraftelementes oder bei der Aufrechterhaltung der früheren Abmessungen des Kraftelementes zur Verringerung des Arbeitsweges der beweglichen Gehäuseteile und zum Anstieg des spezifischen Drucks an der Berührungsstelle der Seitenflächen der Einsätze mit der Innenfläche des Gehäuses, was wegen der notwendigen Verwendung spezieller Materialien und Schmierstoffe unerwünscht ist. Es sei auch bemerkt, daß die trapezförmige Gestalt der spreizenden Einsätze nicht optimal ist, weil bei einem ungleichmäßigen Andrücken der auseinanderschiebbaren Teile des Gehäuses an der Oberfläche des Bohrlochs oder der Bohrung ein Spalt zwischen der Seitenfläche jedes Einsatzes und der Innenfläche des Gehäuses entsteht, in welchen das Material der elastischen Kammer "ausfließen" wird.

Die Notwendigkeit einer Erhöhung des Arbeitsmediumdrucks in der elastischen rohrförmigen Kammer, die mit der Zunahme der gerichteten Spaltungskraft zusammenhängt, führte zur Schaffung eines "Kraftübertragungselementes" (nach US-A-4,690,460).

Das bekannte Kraftübertragungselement enthält ein entlang seiner Längsachse geteiltes Gehäuse, in dessen Innerem eine rohrförmige elastische Kammer koaxial angeordnet ist. Im Gehäuse sind spreizende Einsätze untergebracht, von denen jeder auf der Seite der Teilungsebene des Gehäuses und in einer zur Gehäuseachse senkrechten Ebene liegt und einen trapezförmigen Querschnitt aufweist, dessen größere Grundlinie sich an der elastischen Kammer abstützt, während sich die Schenkel an der Innenflache der Gehausewand abstützen. Es sind zwei Stutzen zur Zuführung des Arbeitsmediums in den Hohlraum der elastischen Kammer und zum Ablassen der Luft aus der letzteren, welche Stutzen auf der Seite der Stirnflachen des Gehäuses verschiebbar entlang seiner Langsachse angeordnet sind, sowie ein Mittel zur Befestigung jedes Endes der elastischen Kammer am Stutzenkopf vorgesehen. Das Mittel zur Befestigung jedes Endes der elastischen rohrförmigen Kammer am Stutzenkopf stellt eine Büchse dar, die mit einer Fassung starr verbunden ist, welche einen zentralen Kanal für die Aufnahme des Stützens aufweist, dessen zylindrischer Abschnitt einem konischen Abschnitt zugeordnet ist, dessen Erzeugende einen Neigungswinkel zur Langsachse der Büchse hat, der dem Neigungswinkel der Erzeugenden der Regelflache des Stutzenkopfes entspricht, wahrend die Erzeugende der in der Fassung ausgeführten Kegelflache einen Neigungswinkel zur Langsachse der Fassung hat, der dem Neigungswinkel der Erzeugenden der anderen Kegelflache des Stutzenkopfes entspricht.

Eine solche konstruktive Ausführung des Kraftubertragungselementes gewährleistet die Erweiterung seines Einsatzgebietes beispielsweise zum Ablösen großer Natursteinmonolithe hoher Festigkeit von einem massiv ohne Sprengung, zum Aufbruch von Bohrungen in felsigen Massiven zwecks Einschätzung des Spannungszustandes der Erdkruste, zum Vorbeugen von Gebirgsschlagen usw. dank Vergrößerung der maximalen, von dem Krartübertragungselement entwickelten gerichteten Kraft, die durch die Aufnahme der Axialkraft vom Gehäuse des Kraftübertragungselementes erzielt wird, welche die Längskomponente des Drucks des Arbeitsmediums in der elastischen Kammer darstellt. Da die lösbaren Gehauseteile während des Betriebs des Kraftübertragungselementes beträchtliche axiale Belastungen aufnehmen, wird eine vorgespannte Konstruktion des Kraftübertragungselementes geschaffen. Dies schließt das Auftreten von plastischen Verformungen im Gehäuse aus, wodurch die Zuverlässigkeit und Lebensdauer des Kraftübertragungselementes erhöht wird. Durch Erhöhung der Längssteifigkeit des Kraftübertragungselementes steigt dessen Betriebszuverlässigkeit bei erheblicher Erhöhung des Arbeitsmediumdrucks in der elastischen Kammer, weil die bei hohen Drücken zwischen dem Gehäuse und den Flanschen der Fassungen entstehenden Mikrospalte verringert werden. Außerdem werden die Mikrospalte durch Verbreiterung von die elastische rohrförmige Kammer umfassenden elastischen Elementen Kompensiert, von denen jedes in einer an der Innenfläche des Gehäuses ausgeführten Ringeindrehung angeordnet ist. Jedes der elastischen Elemente kontaktiert mit dem Stirnende der Fassung, der Oberfläche der Ringeindrehung und der Stirnseite des spreizenden Einsatzes. Dies schließt ein "Ausfließen" des Materials der elastischen Kammer in die Spalte aus und erhöht demzufolge wesentlich die Betriebszuverlässigkeit des Kraftübertragungselementes bei hohen Drücken des Arbeitsmediums in der elatischen Kammer von über 100 MPa.

Diese konstruktive Ausführung des Kraftübertragungselementes bedingt allerding einen begrenzten Weg der lösbaren Gehauseteile, was die Leistung des Kraftübertragungselementes herabsetzt, die gerichtete Spaltungskraft vermindert und die Länge des Kraftübertragungselementes und folglich sein Gewicht vergrößert.

Der Erfindung liegt die Aufgabe zugrunde, ein Kraftübertragungselement zu schaffen, bei dem die konstruktive Ausführung des Befestigungsmittels für die Enden der elastischen rohrförmigen Kammer eine Erhöhung der Betriebszuverlässigkeit des Kraftübertragungselementes bei Vergrößerung der von ihm entwickelten gerichteten Spaltungskraft gewährleistet.

Die Aufgabe wird dadurch gelöst, daß das Kraftübertragungselement nachfolgendes umfaßt: ein entlang seiner Langsachse geteiltes Gehäuse, in dessen Innerem eine rohrförmige elastische Kammer koaxial angeordnet ist, spreizende Einsätze, von denen jeder auf der Seite der Teilungsebene des Gehäuses und in einer zur Gehäuseachse senkrechten Ebene liegt und einen trapezförmigen Querschnitt besitzt , dessen größere Grundlinie sich an der elastischen Kammer abstützt, wahrend sich die Schenkel an der Innenfläche der Gehäusewand abstützen, zwei Stutzen zur Zuführung eines Arbeitsmediums in den Hohlraum der elastischen Kammer und zum Ablassen der Luft aus der letzteren, welche Stutzen auf der Seite der Stirnflachen des Gehäuses verschiebbar entlang seiner Langsachse angeordnet sind, und ein Mittel zur Befestigung eines jeden Endes der elastischen rohrförmigen Kammer am Stutzenkopf, mit zwei rotations symmetrischen Teilen, die miteinander losbar verbunden sind, und einen zentralen Kanal bilden, dessen Achse mit der Gehäuseachse zusammenfällt, wobei die Wände des Kanals in einer zur Gehäuseachse parallelen Ebene liegen und die Form von zwei abgestumpften Kegeln besitzen, die mit ihren größeren Grundflächen einander zugekehrt sind, und wobei die Erzeugende der Kegelfläche des Kanals zur Erzeugenden einer Kegelfläche des Stutzenkopfes im wesentlichen parallel ist, während die andere Erzeugende des Kanals zur Erzeugenden der anderen Kegelfläche des Stutzenkopfes im wesentlichen parallel ist.

Zudem ist eine Ringeindrehung enthalten, die an der Innenfläche des Gehäuses ausgeführt ist und in der eines der rotations-symmetrischen Teile teilweise aufgenommen ist, während ringförmige Ausnehmungen auf der stirnendigen Außenfläche des geteilten Gehäuses vorgesehen, in denen mindestens jeweils ein elastischer Ring angeordnet ist.

Erfindungswesentlich ist dabei, daß die rotationssymmetrischen Teile als zwei zylindrische Buchsen ausgebildet sind, die sich innerhalb des Gehäuses in der Ringeindrehung befinden. Die beiden zylindrischen Buchsen können dabei mittels einer Zapfen-Nut-Verbindung miteinander verbunden sein.

Eine derartige konstruktive Ausführung des Kraftübertragungselementes führt zur Verringerung der Abmessungen und der Metallintensität dank der Unterbringung des Mittels zur Befestigung des Endes der elastischen Kammer in der Ringeindrehung, die an der Innenflache der Wand von jedem der lösbaren Gehäuseteile ausgeführt ist. Die erfindungsgemäße Ausführung des Kraftübertragungselementes erlaubt es, auf einige Elemente zu verzichten, nämlich auf elastische Ringe kegeliger Form, auf Scheiben und Fassungen. Die Stirnflache jeder der Büchsen dient während der Arbeit des Kraftübertragungselementes zur Verhinderung der Bildung eines ringförmigen Mikrospaltes zwischen den Stirnseiten der spreizenden Einsatze und den lösbaren Gehauseteile, was die Lebensdauer der elastischen rohrförmigen Kammer bedeutend erhöht. Da der Stutzen in den Grenzen der Elastizität des Materials der elastischen Kammer längsverschiebbar ist, findet bei der Zuführung des unter Druck stehenden Arbeitsmediums in die elastische Kammer eine zusätzliche Selbstdichtung der letzteren statt. Je höher der Druck im Innenhohlraum der Kammer ist, desto stärker sind ihre Enden zwischen der Kegelfläche des Stutzenkopfes und den entsprechenden Kegelflächen der zylindrischen Büchsen eingespannt. Dies gestattet es, ein Undichtwerden des Hohlraumes der elastischen Kammer bei hohen Drücken zu vermeiden.

Der Verzicht auf die Fassungen fuhrt zur Vergrößerung der Weglänge der lösbaren Gehauseteile, was eine Erhöhung der Arbeitseffektivität des Kraftübertragungselementes und eine Steigerung des Wirkungsgrades zur Folge hat.

Eine solche konstruktive Ausführung des Kraftübertragungselementes vergrößert die Weglänge der lösbaren Gehäuseteile. Letzteres verringert die Zeit der Rißentwicklung in Richtung der vorgegebenen Spalungsebene. Des weiteren zeichnet sich das erfindungsgemäße Kraftübertragungselement vorteilhaft durch die Einfachheit der konstruktiven Ausführung aus, was dieses noch betriebssicherer macht. Die Vergrößerung der Wanddicke in jedem stirnseitigen Teil dem Gehäuses erhöht außerdem in einem noch starkeren Maße die Betriebszuverlässigkeit des Kraftübertragungselementes.

Die Verringerung der Anzahl von Einzelteilen, aus denen sich das Kraftübertragungselement zusammensetzt, verkürzt die Zeit seiner Vorbereitung auf die Arbeit und gewährleistet eine leichte Reparierbarkeit.

Es ist zweckmäßig, die zwei zylindrischen Buchsen mittels axial angeordneter Befestigungselemente miteinander zu verbinden.

Diese konstruktive Ausführung des Kraftübertragungselementes erhöht die Betriebszuverlässigkeit desselben, weil bei Drucksteigerung eine Langsverschiebung der Buchsen in den Grenzen der Elastizitat des Materials der Befestigungselemente erfolgt und der bei der Ausdehnung der lösbaren Gehäuseteile entstehende ringförmige Mikrospalt durch Andrücken der Stirnseiten der Büchsen an die Wände der Ringeindrehungen des Gehäuses kompensiert wird.

Andere Ziele und Vorteile der Erfindung sind aus dem nachfolgenden konkreten Ausführungsbeispiel und aus den Zeichnungen ersichtlich. Es zeigen:
Fig. 1 schematische Darstellung des erfindungsgemäßen Kraftübertragungselementes mit teilweisem Langschnitt;
Fig. 2 einen Schnitt nach Linie II - II der Fig. 1;
Fig. 3 einen Schnitt nach Linie III - III der Fig. 1.

Das erfindungsgemäße Kraftübertragungselement, das beispielsweise zum Abbau von Natursteinbrüchen durch nach Anbringen einer Bohrlochzeile erfolgende m Losreißen großer Monolithe vom Massiv und nachfolgendem Herstellen von Blöcken aus denselben bestimmt ist, enthält ein entlang seiner Längsachse geteiltes Gehäuse 1 (Fig. 1), in dessen Innerem eine elastische rohrförmige Kammer 2 koaxial angeordnet ist und spreizende Einsätze 3 (Fig. 2) untergebracht sind, von denen jeder auf der Seite der Teilungsebene des Gehäuses 1 und in einer zur Achse des Gehäuses 1 senkrechten Ebene liegt und einen trapezförmigen Querschnitt besitzt, dessen größere Grundlinie sich an der elastischen rohrförmigen Kammer 2 abstützt, während sich die Schenkel an der Innenfläche der Wand des Gehäuses 1 abstützen. Es sind zwei Stutzen 4 (Fig. 1) zur Zuführung eines Arbeitsmediums in den Hohlraum der elastischen rohrförmigen Kammer 2 und zum Ablassen der Luft aus der letzteren vorgesehen, wobei die Stutzen auf der Seite der Stirnflächen des Gehäuses 1 verschiebbar entlang seiner Längsachse angeordnet sind. Im Kraftübertragungselement ist ein Mittel 5 zur Befestigung jedes Endes der elastischen rohrförmigen Kammer 2 am Kopf 6 des Stutzens 4 vorgesehen. Dieses Mittel 5 ist durch zwei zylindrische Büchsen 7 und 8 gebildet, die mittels einer Zapfen-Nut-Verbindung miteinander verbunden sind, sich innerhalb des Gehäuses 1 befinden und einen zentralen Kanal bilden, dessen Achse mit der Achse des Gehäuses 1 zusammenfällt. Unter der ZapfenNut-Verbindung wird die Ausführung eines Ringbundes an der zylindrischen Büchse 8 und einer Ringnut an der zylindrischen Büchse 7 verstanden. Jede Wand 9 und 10 des Kanals stellt in einer zur Längsachse des Gehäuses 1 parallelen Ebene die Erzeugende eines abgestumpften Kegels dar. Zwei abgestumpfte Kegel sind mit ihren größeren Grundflächen einander zugekehrt. Die Kanalwand 9 ist zur Erzeugenden 11 der einen Kegelfläche des Kopfes 6 des Stutzens 4 im wesentlichen parallel, während die andere Kanalwand 10 zur Erzeugenden 12 der anderen Kegelfläche des Kopfes 6 des Stutzens im wesentlichen parallel ist. Die zylindrischen Büchsen 7 und 8 sind mittels angeordneter Befestigungselemente 13 (Fig. 1+3) miteinander verbunden. Im Gehäuse 1 ist eine Ringeindrehung 14 (Fig. 1) ausgeführt, in welcher die zylindrischen Büchsen 7 und 8 eingesetzt sind. In ringförmigen Ausnehmungen 15 auf der Außenfläche des geteilten Gehäuses 1 sind elastische Ringe 16 untergebracht. Für eine gleichmäßige Verschiebung der lösbaren Teile des Gehäuses 1 in radialer Richtung bei der elastischen Verformung der elastischen rohrförmigen Kammer sind Führungsstifte 17 (Fig. 3) vorgesehen.

Das Kraftübertragungselement arbeitet folgenderweise. Bei der über den Stutzen 4 (Fig. 1) erfolgenden Zuführung eines Arbeitsmediums in den Innenhohlraum der elastischen rohrförmigen Kammer 2 findet eine Ausdehnung der letzteren statt, wobei die Kraft auf die lösbaren Teile des Gehäuses 1 unmittelbar sowohl mittels der elastischen rohrförmigen Kammer 2 als auch mittels der spreizenden Einsätze 3 übertragen wird. Unter der Wirkung des Arbeitsmediums im Hohlraum der elastischen rohrförmigen Kammer 2 verschiebt sich der Stutzen 4 in der Längsrichtung in den Grenzen der Elastizität des Materials der elastischen Kammer 2, indem er hierdurch die Selbstdichtung der Enden der elastischen Kammer 2 gewährleistet, namlich durch Einspannen dieser Enden zwischen den Kegelflachen des Kopfes 6 des Stützens 4 und den Kegelflachen der zylindrischen Buchsen 7 and 8. Die Stirnflache jeder der Büchsen 7 und 8 verhindert die Bildung eines ringförmigen Mikrospaltes zwischen den Stirnseiten der spreizenden Einsatze 3 und den Iösbaren Teilen des Gehäuses 1, wodurch einem "Ausfließen" der elastischen Kammer 2 vorgebeugt wird. Bei der Senkung des Betriebsdrucks auf Mull kehren alle beweglichen Teile des Kraftübertragungselementes unter Einwirkung der elastischen Ringe 16 in die Ursprungsstellung zurück.

Am erfolgreichsten kann diese Erfindung zum Losreißen großer Natursteinmonolithe langs einer Bohrlochzeile und zum nachfolgenden Herstellen von Blöcken aus denselben, zum Auffahren von Grubenbau in Felsgesteinen ohne Sprengung, beim Zerstören von Fundamenten alter Gebäude und anderer fester Gründungen angewendet werden. Das erfindungsgemaße Kraftübertragungselement kann bei dessen Einsatz in Bohrungen zur Lösung eines schwer aufzubrechenden Hangendes beim Abbau von Flözlagerstatten, zur zwangsweisen Entgasung von Kohlenflözen, zum Aufbrechen von erdölführenden und gasführenden Schichten, zur Untersuchung des verformten Spannungszustandes eines Gesteinsmassivs unter natürlichen Verhältnissen, als leistungsfahiger Kleinbauender Kraftantrieb für Ausführungsorgane von Pressen, Hebeböcken, Rahmenscheren und anderen Einrichtungen, wo erhebliche gerichtete Kräfte erzeugt werden müssen, Verwendung finden.

Das gemäß der Erfindung ausgeführte Kraftübertragungselement entwickelt bei dem Gedicht von 1 kg, dem Durchmesser von φ 30 mm und der Länge von 300 mm eine Kraft in der Größenordnung von 60 000 kp, wobei die von ihm entwickelte Leistung, die auf eine Masseneinheit entfällt, um das 5- bis 10fache diesen Wert der Weltspitzenmuster der Vorrichtungen zur Erzeugung einer gerichteten Kraft übersteigt. So z. B. hat der zur Zeit im Bergbau und Bauwesen weit verbreitete hydraulische Keil, der in Bohrlöchern mit einem Durchmesser von φ 40 - 45 mm eine Spaltungskraft bis zu 150 Mp entwickelt, ein Gewicht von 25 kg, während das erfindungsgemäße Kraftübertragungselement für Bohrlöcher desselben Durchmessers mit der Spaltungskraft von 150 Mp 2,5 kg wiegt.

Das Kraftübertragungselement gemäß der Erfindung ist fertigungsgerecht, kompakt, erfordert für die Herstellung keine schwer beschaffbaren Konstruktionswerkstoffe und Keine Komplizierten Ausrüstungen, zeichnet sich durch einfache Bedienung und leichte Reparierbarkeit aus.

## Patentansprüche

1. Kraftübertragungselement, enthaltend
(a.) ein entlang seiner Längsachse geteiltes Gehäuse (1),
(b.) in dessen Innerem eine rohrförmige elastische Kammer (2) koaxial angeordnet ist,
(c.) spreizende Einsätze (3), von denen jeder auf der Seite der Teilungsebene des Gehäuses (1) und in einer zur Achse des Gehäuses (1) senkrechten Ebene liegt und einen trapezförmigen Querschnitt besitzt, dessen größere Grundlinie sich an der elastischen Kammer (2) abstützt, während sich die Schenkel an der Innenfläche der Wand des Gehäuses (1) abstützen,
(d.) zwei Stutzen (4) zur Zuführung eines Arbeitsmediums in den Hohlraum der elastischen Kammer (2) und zum Ablassen der Luft aus der letzteren, welche Stutzen auf der Seite der Stirnflächen des Gehäuses (1) verschiebbar entlang seiner Längsachse angeordnet sind,
(e.) ein Mittel (5) zur Befestigung eines jeden Endes der elastischen rohrförmigen (2) Kammer am am Kopf (6) des Stützens (4) das ans zwei rotationssymmetrischen Teilen (7, 8) gebildet ist, die lösbar miteinander verbunden sind, und einen zentralen Kanal bilden, dessen Achse mit der Achse des Gehäuses (1) zusammenfällt, wobei die Wände des Kanals in einer zur Längsachse des Gehäuses (1) parallelen Ebene die Form von zwei abgestumpften Kegeln besitzen, die mit ihren größeren Grundflächen einander zugekehrt sind, und wobei die Erzeugende der Kegelfläche des Kanals zur Erzeugenden einer Kegelfläche des Kopfes (6) des Stützens (4) im wesentlichen parallel ist, während die andere Erzeugende des Kanals zur Erzeugenden der anderen Kegelfläche des Kopfes (6) des Stützens (4) im wesentlichen parallel ist,
(f) eine Ringeindrehung (14), die an der Innenfläche des Gehäuses (1) ausgeführt ist und in der eines der Teile (7, 8) teilweise aufgenommen ist, und
(g) ringförmige Ausnehmungen (15) auf der Außenfläche des geteilten Gehäuses (1) vorgesehen sind, in denen jeweils zumindest ein elastischer Ring (16) angeordnet ist,
**dadurch gekennzeichnet,**
(h.) die Teile (7, 8) als zwei zylindrische Büchsen (7, 8) aus gebildet; sind,
(i.) die zwei Büchsen (7, 8) mittels einer Zapfen-Nut-Verbindung miteinander verbunden sind ; und
(j.) die zwei zylindrischen Büchsen (7, 8) sich innerhalb des Gehäuses (1) in der Ringeindrehung (14) befinden.

2. Kraftübertragungselement nach Anspruch 1, dadurch **gekennzeichnet,** daß die zwei zylindrische Büchsen (7, 8) mittels axial angeordneter Befestigungselemente (13) miteinander verbunden sind.

3. Kraftübertragungselement nach Anspruch 1, dadurch gekennzeichnet, daß zur Verminderung der Wegbegrenzung der lösbaren Teile des Gehäuses (1) in den ringförmigen Ausnehmungen (15) jeweils nur ein elastischer Ring (16) angeordnet ist.

4. Kraftübertragungselement nach Anspruch 1, dadurch gekennzeichnet, daß für eine gleichmäßige radiale Verschiebung der lösbaren Teile des Gehäuses (1) radial angeordnete Führungsstifte (17) vorgesehen sind.

5. Kraftübertragungselement nach Anspruch 1, dadurch gekennzeichnet, daß das Gehäuse (1) in drei lösbare Gehäuseteile geteilt ist und daß drei spreizende Einsätze (3) vorgesehen sind.

## Claims

1. Force-transmission element comprising
(a) a housing (1) which is divided along its longitudinal axis,
(b) in whose interior a tubular elastic chamber (2) is disposed coaxially,
(c) expanding inserts (3), of which each is situated on the parting plane side of the housing (1) and in a plane perpendicular to the axis of the housing (1) and has a trapezoidal cross section whose larger base line is supported on the elastic chamber (2) whereas the limbs are supported on the inner surface of the wall of the housing (1),
(d) two connecting pieces (4) for feeding a working medium into the cavity of the elastic chamber (2) and for venting the air from the latter, which connecting pieces are disposed on the end face sides of the housing (1) so as to be displaceable along its longitudinal axis,
(e) a means (5) for attaching one end in each case of the elastic tubular (2) chamber [sic] to to [sic] the head (6) of the connecting piece (4) which means is formed from two rotationally symmetrical parts (7, 8) which are detachably linked to one another and form a central channel whose axis coincides with the axis of the housing (1), the walls of the channels having, in a plane parallel to the longitudinal axis of the housing (1), the shape of two truncated cones whose larger base surfaces are adjacent to one another, and the generatrix of the conical surface of the channel being essentially parallel to the generatrix of a conical surface of the head (6) of the connecting piece (4), while the other generatrix of the channel is essentially parallel to the generatrix of the other conical surface of the head (6) of the connecting piece (4),
(f) an annular turned groove (14) which is constructed on the inner surface of the housing (1) and in which one of the parts (7, 8) is partly received, and
(g) annular recesses (15) are provided on the outer surface of the divided housing (1), in which recesses (15) at least one elastic ring (16) is disposed in each case,
characterized in that
(h) the parts (7, 8) are constructed as two cylindrical bushes (7, 8),
(i) the two bushes (7, 8) are linked together by means of a mortise-and-tenon joint; and
(j) the two cylindrical bushes (7, 8) are situated in the annular turned groove (14) inside the housing (1).

2. Force-transmission element according to Claim 1, characterized in that the two cylindrical bushes (7, 8) are linked together by means of axially disposed attachment elements (13).

3. Force-transmission element according to Claim 1, characterized in that, to reduce the travel limitation of the detachable parts of the housing (1), only one elastic ring (16) is disposed in the annular recesses (15) in each case.

4. Force-transmission element according to Claim 1, characterized in that radially disposed guide pins (17) are provided for a uniform radial displacement of the detachable parts of the housing (1).

5. Force-transmission element according to Claim 1, characterized in that the housing (1) is divided into three detachable housing parts and in that three expanding inserts (3) are provided.

## Revendications

1. Elément de transmission de force, coomprenant
(a) un corps (1) subdivisé le long de son axe longitudinal,
l'intérieur duquel est disposée coaxialement une chambre (2) élastique tubulaire,
(c) des garnitures d'écartement (3), dont chacune est située du côté du plan de séparation du corps (1) et dans un plan perpendiculaire à l'axe du corps (1) et présente une section transversale de forme trapézoïdale dont la grande base prend appui sur la chambre élastique (2) tandis que ses faces latérales s'appuient sur la surface intérieure de la paroi du corps (1),
(d) deux raccords (4) destinés à l'amenée d'un fluide moteur dans l'espace creux de la chambre élastique (2) et à l'évacuation de l'air hors de cette dernière, lesquels raccords sont disposés du côté des faces frontales du corps (1), coulissante le long de l'axe longitudinal du corps,
(e) un moyen (5) de fixation d'une extrémité de la chambre élastique tubulaire (2) sur la tête (6) du raccord (4), constitué de deux parties (7, 8) symétriques en rotation et reliées l'une à l'autre de façon amovible et formant un canal central, dont l'axe coïncide avec l'axe du corps (1), les parois du canal prenant dans un plan parallèle à l'axe longitudinal du corps (1) la forme de deux troncs de cône opposés, dont les grandes faces de base sont tournées l'une vers l'autre et dont la génératrice de la surface conique du canal est sensiblement parallèle à la génératrice d'une surface conique de la tête (6) du raccord (4), tandis que l'autre génératrice du canal est sensiblement parallèle à la génératrice de l'autre surface conique de la tête (6) du raccord (4),
(f) une saignée annulaire (14), réalisée sur la surface intérieure du corps (1) et dans laquelle est partiellement logée l'une des parties (7, 8), et
(g) des gorges annulaires (15) prévues sur la surface extérieure du corps subdivisé (2), dans lesquelles est chaque fois disposée au moins une bague élastique (16),
caractérisé en ce que,
(h) les parties (7, 8) sont réalisées sous la forme de deux douilles (7, 8) cylindriques,
(i) les deux douilles (7, 8) sont reliées ensemble au moyen d'une liaison à emboîtement dans une gorge; et
(j) les deux douilles cylindriques (7, 8) se trouvent à l'intérieur du corps (1) dans la saignée annulaire (14).

2. Elément de transmission de force selon la revendication 1, caractérisé en ce que les deux douilles cylindriques (7, 8) sont reliées l'une à l'autre au moyen d'éléments de fixation (13) disposés axialement.

3. Elément de transmission de force selon la revendication 1, caractérisé en ce que, pour diminuer la limitation de la course des parties amovibles du corps (1) dans les évidements annulaires (15), est chaque fois disposée seulement une bague élastique (16).

4. Elément de transmission de force selon la revendication 1, caractérisé en ce que, pour obtenir un déplacement radial régulier des parties amovibles du corps (1), sont prévues des tiges de guidage (17) disposées radialement.

5. Elément de transmission de force selon la revendication 1, caractérisé en ce que le corps (1) est subdivisé en trois parties de corps amovibles et en ce que sont prévues trois garnitures d'écartement (3).
